# EUROPÄISCHE PATENTSCHRIFT

(11) **EP 3 551 342 B1**
(45) Veröffentlichungstag und Bekanntmachung des Hinweises auf die Patenterteilung: **07.07.2021**
(21) Anmeldenummer: 18711807.0
(22) Anmeldetag: 28.02.2018
(51) Int. Cl.: B05B 9/04, B05C 5/02

(54) **VORRICHTUNG ZUR UNTERBRUCHLOSEN BESCHICHTUNG VON DOSENZARGEN UND BETRIEBSVERFAHREN**
DEVICE FOR UNINTERRUPTED COATING OF CAN BODIES AND OPERATING METHOD
DISPOSITIF DE REVÊTEMENT CONTINU DE CORPS DE CANETTES ET PROCÉDÉ DE FONCTIONNEMENT

(30) Priorität: 21.06.2017 CH 8132017
(43) Veröffentlichungstag der Anmeldung: 16.10.2019
(73) Patentinhaber: Soudronic AG, 8962 Bergdietikon (CH)
(72) Erfinder: TAIANA, Peter, 8962 Bergdietikon (CH); GAUCH, Pascal, 8962 Bergdietikon (CH)
(74) Vertreter: Naiu, Radu Mircea
(86) Internationale Anmeldenummer: PCT/CH2018/000005
(87) Internationale Veröffentlichungsnummer: WO 2018/232535

(56) Entgegenhaltungen:
- EP-A1- 3 117 905
- EP-A2- 2 698 445
- CN-U- 202 909 858
- JP-A- S5 570 365
- US-A1- 2002 161 479

## Beschreibung

### Hinweis auf verwandte Dokumente

Dieses Dokument beansprucht die Priorität der Schweizerischen Patentanmeldung Nr. 0813/17, eingereicht am 21. Juni 2017.

### Gebiet der Erfindung

Die Erfindung betrifft eine Vorrichtung zur unterbruchlosen Beschichtung einer Serie von Dosenzargen und ein Verfahren zum unterbruchlosen Betrieb der Vorrichtung gemäss dem jeweiligen unabhängigen Anspruch.

### Hintergrund

Vorrichtungen zur Beschichtung von Dosenzargen sind bekannt. Dabei handelt es sich insbesondere um Lackspruhsysteme für die Aussennaht von Dosenzargen. Diese Systeme kommen zum Einsatz um die Schweissnaht von Dosenzargen zu beschichten, so dass diese gegen Korrosion geschützt ist. Typischerweise ist ein solches System in einer Produktionslinie für Dosen stromabwärts einer Schweissmaschine, die als Zylinder geformte Bleche zu Dosenzargen schweisst, angeordnet. Stromabwärts des Lacksprühsystems können weitere Bearbeitungsstationen vorgesehen sein. In bestehenden Systemen erfolgt die Beschichtung der Dosenzargen, die mit hoher Kadenz aus der Schweissmaschine kommen, derart, dass Lack aus einem Lackbehälter unter Druck zu einer Applikationsdüse gefördert wird, welche den Lack in dünner Schicht auf die zu beschichtende Oberfläche der jeweiligen Dosenzarge aufsprüht. Ein Nachteil dieser Lösung ist darin zu sehen, dass sobald der Lackbehälter leer ist, dieser ausgetauscht werden muss, was mit einem unerwünschten Unterbruch der Produktion einhergeht. Wird andererseits die Produktion nicht unterbrochen, so gelangt in der Zeit bis ein neuer Lackbehälter bereit ist Luft in das Fördersystem, was ausgangsseitig zu fehlerhaften Beschichtungen einer Anzahl von Dosenzargen führt. Folglich gäbe es in diesem Fall einen ebenfalls nicht wünschenswerten Ausstoss dieser Dosenzargen. Ein Verfahren zum Beschichten von Metallteilen wird in EP2698445 genannt.

### Darstellung der Erfindung

Es ist Aufgabe der Erfindung eine Vorrichtung zur unterbruchlosen Beschichtung von Dosenzargen und ein Betriebsverfahren bereitzustellen, welche die Effizienz bei der Produktion von Dosenzargen bzw. Dosen steigert.

Diese Aufgabe wird mittels einer Vorrichtung zur unterbruchlosen Beschichtung von Dosenzargen und einem entsprechenden Betriebsverfahren gemäss den unabhängigen Ansprüchen gelöst..

Demgemäss wird in einem ersten Aspekt der Erfindung eine Vorrichtung zur unterbruchlosen Beschichtung von Dosenzargen mit einer Beschichtungsflüssigkeit bereitgestellt. Die Vorrichtung umfasst
- mindestens einen Eingangsbehälter für die Bereitstellung der aufzutragenden Beschichtungsflüssigkeit,
- mindestens eine Druckluftquelle für Druckluftzufuhr, welche derart ausgestaltet ist, dass sie Druckluft mit einem Förderdruck in den Eingangsbehälter fördert, um Beschichtungsflüssigkeit aus dem Eingangsbehälter durch eine Eingangsleitung zu transportieren, und
- mindestens eine Applikationsdüse zum Auftragen, insbesondere Aufsprühen, der Beschichtungsflüssigkeit mit einem Applikationsdruck auf die Dosenzarge.

Weiter ist in der Vorrichtung ein Zwischenbehälter vorgesehen, der eingangsseitig mittels der Eingangsleitung mit dem Eingangsbehälter verbunden ist und ausgangsseitig mittels einer Ausgangsleitung mit der Applikationsdüse verbunden ist.

Die Vorrichtung umfasst weiter eine Steuereinheit zur Steuerung des Förderdrucks und Überwachung eines Nominalfüllstands des Zwischenbehälters und zur Steuerung des Applikationsdrucks.

In einem zweiten Aspekt der Erfindung wird ein Verfahren zum unterbruchlosen Betrieb der oben genannten Vorrichtung bereitgestellt.

In einem ersten Schritt wird der Zwischenbehälter aus dem Eingangsbehälter mittels Druckluft aus der Druckluftquelle mit einem Förderdruck bis zu einem Sollfüllstand mit Beschichtungsflüssigkeit gefüllt. Ein Entlüftungsventil des Zwischenbehälters wird derart konfiguriert, dass während des Füllvorgangs des Zwischenbehälters mit Beschichtungsflüssigkeit gleichzeitig Luft durch das Entlüftungsventil aus dem Zwischenbehälter austreten kann.

In einem zweiten Schritt wird das Auftragen der Beschichtungsflüssigkeit auf die Dosenzargen gestartet, indem Beschichtungsflüssigkeit aus dem Zwischenbehälter zur Applikationsdüse gefördert und von dieser auf die jeweilige Dosenzarge aufgetragen wird.

Während des Auftragens der Beschichtungsflüssigkeit im bestimmungsgemässen Betrieb der Vorrichtung wird in einem kontinuierlichen Schritt ein Sollfüllstand der Beschichtungsflüssigkeit im Zwischenbehälter mittels mindestens eines Füllstandsensors überwacht.

Sobald mittels des mindestens einen Füllstandsensors in einem dritten Schritt festgestellt wird, dass der Nominalfüllstand unter dem Sollfüllstand fällt und somit der Eingangsbehälter leer ist, werden die nachfolgenden Vorgänge durchgeführt.

Zunächst wird in einem vierten Schritt die Beförderung der Beschichtungsflüssigkeit aus dem Zwischenbehälter zur Applikationsdüse aufrechterhalten, indem Druckluft aus der Druckluftquelle durch eine Druckluftleitung in den Zwischenbehälter gefördert wird.

Anschliessend wird in einem fünften Schritt der leere Eingangsbehälter durch mindestens einen neuen Eingangsbehälter ausgetauscht, während die Beschichtungsflüssigkeit weiter aus dem Zwischenbehälter an die Applikationsdüse gefördert wird.

In einem sechsten Schritt wird der Füllvorgang des Zwischenbehälters mit Beschichtungsflüssigkeit aus dem mindestens einen neuen Eingangsbehälter erst nach Feststellung eines bestimmungsgemässen Anschlusses des neuen Eingangsbehälters an die Eingangsleitung fortgesetzt. Dabei wird das Auftragen der Beschichtungsflüssigkeit auf die Dosenzargen währenddessen nicht unterbrochen.

Die Vorgänge ab dem dritten Schritt werden wiederholt bis eine andere Aktion ein Anhalten des Verfahrens erfordert, z.B. sobald alle Dosenzargen einer Charge beschichtet worden sind oder die Vorrichtung gewartet oder gereinigt werden muss.

Mittels der erfindungsgemässen Vorrichtung und des zugehörigen Betriebsverfahrens wird die Produktion von Dosenzargen effizienter gestaltet, da die Beschichtung nicht unterbrochen werden muss, während der Eingangsbehälter ausgetauscht wird. Dies ist bei der Vorrichtung insbesondere darauf zurückzuführen, dass während des unvermeidlichen Austausches des Eingangsbehälters die Beschichtung fortgeführt werden kann, indem die Beschichtungsflüssigkeit für diese Periode aus dem Zwischenbehälter bereitgestellt wird. Dadurch wird also verhindert dass die Vorrichtung für die Austauschzeit abgeschaltet werden muss, was ein Unterbruch der Beschichtung bedeutet. Wird die Vorrichtung während des Austausches weiter betrieben, so wird auch wie bei herkömmlichen Lösungen Luft eingesogen, jedoch gelangt diese lediglich in den Zwischenbehälter (Pufferbehälter) und nicht unmittelbar an die Applikationsdüse. Im Gegensatz dazu hat bei bekannten Lösungen der Eintritt von Luft in den Förderstrang für die Beschichtungsflüssigkeit eine, unsachgemässe Beschichtung als Folge, da die Applikationsdüse während der Austauschzeit des Eingangsbehälters Luft anstatt Beschichtungsflüssigkeit ausströmt, was de facto auch in diesem Fall ein Unterbruch der Beschichtung bedeutet.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figur. Dabei zeigt die Figur eine schematische Ansicht einer erfindungsgemässen Vorrichtung zur unterbruchlosen Beschichtung von Dosenzargen.

### Weg(e) zur Ausführung der Erfindung

### Definitionen und Anmerkungen:

Im vorliegenden Zusammenhang umfasst der Begriff "Beschichtungsflüssigkeit" alle Flüssigkeiten die für eine Beschichtung, insbesondere Metallbeschichtung, in Frage kommen, insbesondere klare und farbige Beschichtungslacke, insbesondere Lösungsmittel-bäsierte oder Wasser-basierte Lacke mit einer Viskosität zwischen 12 und 18 s gemäss DIN 4. Im Folgenden wird der Einfachheit halber nicht limitierend der Begriff "Lack" verwendet.

Der Begriff "Auftragen" umfasst alle Möglichkeiten der Benetzung einer zu beschichtenden Oberfläche, wobei das Besprühen der Oberfläche bevorzugt ist.

Der Begriff "Förderdruck" ist als derjenige Druck zu verstehen, der von einer entsprechenden Druckerzeugenden Vorrichtung zur Beförderung des Lacks am Eingang der erfindungsgemässen Vorrichtung (eingangsseitig) aufgebaut wird. Ein "Applikationsdruck" ist derjenige Druck, welcher am Ausgang der erfindungsgemässen Vorrichtung (ausgangsseitig) zum Auftragen des Lacks verwendet wird. Der tatsächlich in der Vorrichtung zwischen Eingang und Ausgang herrschende Druck kann von diesen zwei Druckwerten abweichen und wird als "Nominaidruck" bezeichnet.

Der Begriff "Maximalfüllstand" bezieht sich auf einen oberen Schwellenwert für den maximal zulässigen Füllstand des Lacks in einem noch zu definierenden Zwischenbehälter.

Entsprechend bezieht sich der Begriff "Minimalfüllstand" auf einen unteren Schwellenwert für den minimal zulässigen Füllstand des Lacks im Zwischenbehälter.

Der Begriff "Sollfüllständ" bezieht sich auf einen im bestimmungsgemässen Betrieb der erfindungsgemässen Vorrichtung erwünschten Füllstand des Lacks im Zwischenbehälter.

Schliesslich bezieht sich der Begriff "Nominalfüllstand" auf einen tatsächlich zu einem Messzeitpunkt herrschenden Füllstand des Lacks im Zwischenbehälter.

Der Begriff "bestimmungsgemässer Betrieb" bezieht sich auf denjenigen Betriebszustand der erfindungsgemässen Vorrichtung, bei dem während der Beschichtung der Nominalfüllstand des Lacks in Wesentlichen dem Sollfüllstand entspricht.

Der Begriff "Druck" wird im vorliegenden Kontext als ein Druck verstanden, der höher als der atmosphärische Druck ist.

In der Figur kennzeichnen die dickeren Linien die Lack-transportierenden Leitungen. Leitungen die Druckluft transportieren sind nicht hervorgehoben.

Die Figur zeigt eine schematische Ansicht einer erfindungsgemässen Vorrichtung 1 zur unterbruchlosen Beschichtung von Dosenzargen, insbesondere einer Serie von Dosenzargen, mit einem Lack. Selbstverständlich kann die Vorrichtung 1 zur Beschichtung einer einzelnen Dosenzarge verwendet werden, jedoch wird für die nachfolgende beispielhafte Ausführungsform der Vorrichtung zur Erläuterung der Vorteile der Vorrichtung 1 eine Serie, bzw. Endlosserie von Dosenzargen angenommen.

Die Vorrichtung 1 umfasst einen Eingangsbehälter 2 für die Bereitstellung des aufzubringenden Lacks. Es können aber auch mehrere Eingangsbehälter 2 vorgesehen sein (vgl. gestrichelt dargestellten Eingangsbehälter), die entweder mit dem gleichen Lack oder mit verschiedenen Komponenten eines zu mischenden Lacks gefüllt sein können. Der Eingangsbehälter 2 ist mittels einer Eingangsleitung 8a mit einem Zwischenbehälter 5 verbunden. Am Eingangsbehälter ist in der Eingangsleitung 8a ein erstes Ventil 2a (z.B. ein Magnetventil) angeordnet, mittels welchem die Abgabe von Lack aus dem Eingangsbehälter 2 zu- oder abgeschaltet werden kann. Typischerweise ist das erste Ventil 2a im bestimmungsgemässen Betrieb vollständig geöffnet und während des Austausches von Eingangsbehältern 2 vollständig geschlossen, was weiter unten näher erläutert wird.

Ferner umfasst die Vorrichtung 1 eine Druckluftquelle 3 für Druckluftzufuhr. Die Druckluftquelle 3 hat mehrere Aufgaben.

Eine erste Aufgabe der Druckluftquelle 3 ist die Beförderung des Lacks aus dem Eingangsbehälter 2 durch die Eingangsleitung 8a in den Zwischenbehälter 5. Zu diesem Zweck ist die Druckluftquelle 3 mittels einer Leitung 8d mit dem Eingangsbehälter 2 verbunden. Zur Beförderung der Beschichtungsflüssigkeit in den Zwischentank 5 strömt Druckluft in den Eingangsbehälter 2, z.B. mit einem Förderdruck von 4 bar, vorzugsweise einstellbar mittels eines Eingangsdruckreglers 3b, und der Lack wird in die Eingangsleitung 8a gedrückt. In diesem Zusammenhang wird angemerkt dass die gesamte Vorrichtung 1 bevorzugt keine Pumpen umfasst und die gesamte Beförderung des Lacks mittels Druckluft erfolgt. Ein anderes geeignetes Gas kann aber auch anstelle von Luft verwendet werden, jedoch ist Luft aus Kostengründen bevorzugt. In einer hier nicht gezeigten Ausführungsform können aber anstatt der oder zusätzlich zur Beförderung mittels Druckluft auch Pumpen verwendet werden, was jedoch nicht bevorzugt ist.

Eine zweite Aufgabe der Druckluftquelle 3 ist die Unterstützung der Aufrechterhaltung der Beförderung des Lacks aus dem Zwischenbehälter 5 zur Applikationsdüse 9 während ein leerer Eingangsbehälter 2 mit einem neuen Eingangsbehälter 2 ausgetauscht wird (vgl. vierten Schritt des erfindungsgemässen Verfahrens). Dazu ist die Druckluftquelle 3 mit dem Zwischenbehälter 5 mittels einer Druckluftleitung 8c verbunden. In der Druckluftleitung 8c ist ein zweites Ventil 3a vorgesehen, mittels welchem die Druckluftzufuhr zum Zwischenbehälter 5 ein- oder ausgeschaltet werden kann. Wurde festgestellt dass der Eingangsbehälter 2 leer ist, so wird das Ventil 2a geschlossen und das Ventil 3a geöffnet. Damit wird also die Lackzufuhr in den Zwischenbehälter 5 unterbrochen und Druckluft in den Zwischenbehälter 5 gepumpt. Anschliessend kann der leere Eingangsbehälter 2 ausgetauscht werden. Die Feststellung dass der Eingangsbehälter 2 leer ist kann dem Benutzer z.B. mittels eines akustischen und/oder optischen Signals mitgeteilt werden.

Bevorzugt ist die Druckluftquelle 3 derart ausgestaltet, dass sie während des bestimmungsgemässen Betriebs der Vorrichtung einen im Wesentlichen konstanten Förderdruck aufrechterhält. Der Förderdruck ist höher als der Applikationsdruck gewählt, was im Zusammenhang mit der noch zu beschreibenden Applikationsdüse näher erläutert wird. Es wird angemerkt dass unabhängig davon, dass der Förderdruck möglichst konstant gehalten wird, durchaus Druckschwankungen im weiteren Verlauf des Lack-transportierenden Förderstroms entstehen können, welche z.B. aufgrund von Leitungsverlusten oder einer stattfindenden Entlüftung entstehen können. Die Druckluftquelle 3 ist derart ausgestaltet, dass sie solche Druckschwankungen kompensieren kann. Mit anderen Worten kann der Förderdruck in einer Ausführungsform der erfindungsgemässen Vorrichtung aufgrund derartiger Umstände angepasst werden.

Im Zwischenbehälter 5 oder in der Eingangsleitung 8a ist vorzugsweise ein Filter 4 geschaltet, der allenfalls vorhandene Schmutzpartikel aus dem Lack filtert.

Wie bereits erwähnt, mündet die Eingangsleitung 8a im Zwischenbehälter 5. Insbesondere ist es erwünscht dass die Mündung der Eingangsleitung 8a im oberen Bereich des Zwischenbehälters, 5 angeordnet ist, wobei der obere Bereich als ein Viertel der Gesamthöhe des Zwischenbehälters angenommen wird.

Auch in diesem oberen Bereich, vorzugsweise auf der Oberseite des Zwischenbehälters 5, ist ein Entlüftungsventil 5a vorgesehen, mittels welchem Luft aus dem Zwischenbehälter 5 ausgelassen werden kann. In diesem Zusammenhang ist es bevorzugt, wenn zwischen der oben genannten Mündung der Eingangsleitung 8a im Zwischenbehälter 5 und dem Entlüftungsventil 5a ein Sicherheitsabstand eingehalten wird, damit während der Entlüftung kein Lack durch das Entlüftungsventil 5a entweichen kann. Dieser Sicherheitsabstand kann z.B. gewährleistet sein, wenn, wie in der Figur dargestellt, die Mündung seitlich am Zwischenbehälter 5 und das Entlüftungsventil 5a oben auf dem Zwischenbehälter 5 angeordnet sind.

An der Unterseite des Zwischenbehälters 5 ist ein Auslassventil 5b vorgesehen, welches zum Entleeren des Zwischenbehälters 5 dient, was z.B. im Falle einer anstehenden Reinigung des Zwischenbehälters 5 durchgeführt wird.

Der Zwischenbehälter 5 ist ein Druckbehälter der für mindestens den maximal möglichen Druck in der Vorrichtung 1 ausgelegt ist. Am Zwischenbehälter 5 sind, vorzugsweise drei, Füllstandsensoren 6a, 6b, 6c (z.B. Infrarot-Lichtschranken-basierte Sensoren) zur Detektion eines Füllstands des Lacks im Zwischenbehälter 5 vorgesehen, wobei in anderen Ausführungsformen auch ein einzelner Füllstandsensor oder zwei Füllstandsensoren vorgesehen sein können. Ein erster Füllstandsensor 6a dient zur Detektion eines Maximalstands des Lacks im Zwischenbehälter 5. Ein zweiter Füllstandsensor 6b dient zur Detektion eines Sollfüllstands des Lacks im Zwischenbehälter 5. Mit anderen Worten detektiert der zweite Füllstandsensor 6b ob der Nominalfüllstand über bzw. gleich dem Sollfüllstand ist oder darunter liegt. Ein dritter Füllstandsensor 6c dient zur Detektion eines Minimalstands des Lacks im Zwischenbehälter 5. Die Aufgabe der einzelnen Füllstandsensoren wird weiter unten in Zusammenhang mit dem erfindungsgemässen Betriebsverfahren näher erläutert.

Ausserhalb, d.h. an der Seite des Zwischenbehälters 5, ist eine Messsäule 6 vorgesehen, weiche mit dem Zwischenbehälter 5 in flüssigkeitstransportierender Weise verbunden ist und an oder in der die Füllstandsensoren 6a, 6b, 6c angeordnet sind. Die Messsäule hat typischerweise einen um ein Vielfaches kleineren Durchmesser als der Zwischenbehälter 5. Die Verwendung der Messsäule bringt den Vorteil mit sich, dass mehr Pufferzeit gewonnen wird, da früher bekannt wird, wann der Eingangsbehälter 2 leer ist.

Der Zwischenbehälter 5 ist ausgangsseitig mittels einer Ausgangsleitung 8b mit einer Applikationsdüse 9 verbunden. Die Applikationsdüse 9 dient zum Auftragen, insbesondere Aufsprühen, des Lacks mit einem Applikationsdruck von z.B. 2 bar oder 2.5 bar auf die Dosenzarge 1a. Die Ausgangsleitung 8b beginnt bevorzugt im unteren Bereich des Zwischenbehälters 5, bevorzugt im unteren Viertel der Gesamthöhe des Zwischenbehälters 5, insbesondere unterhalb des Minimalfüllstands des Lacks im Zwischenbehälter 5, womit sichergestellt wird, dass keine Luft in die Ausgangsleitung 8b gelangen kann. Die Anordnung der Mündung der Eingangsleitung 8a im oberen Bereich des Zwischenbehälters 5 und des Einlasses der Ausgangsleitung 8b im unteren Bereich des Zwischenbehälters 5 verbessert die Entkopplung der Ausgangsleitung 8b von der Eingangsleitung 8a im Hinblick auf die Einwirkung von Luft, die bei einem Wechsel des Eingangsbehälters 2 in die Eingangsleitung gelangen kann. Demgemäss wird diese Luft zwar durch die Eingangsleitung 8a in den Zwischenbehälter 5 transportiert, jedoch bleibt sie im oberen Bereich des Zwischenbehälters 5 und kann auf einfache Weise mittels des Entlüftungsventils 5a entsorgt werden, ohne dass sie in die Ausgangsleitung 8b gelangen kann.

In der Ausgangsleitung 8b ist ein manuell oder automatisch betätigbarer Druckregler 7 zur Regulierung des Applikationsdrucks für das Aufsprühen des Lacks mittels der Applikationsdüse 9 vorgesehen. Wie oben erwähnt ist der Förderdruck höher als der Applikationsdruck gewählt, in diesem Beispiel 4 bar bzw. 2 oder 2.5 bar. Damit wird sichergestellt dass von der Eingangsseite der Vorrichtung 1 gesehen genügend Druck aufgebaut wird, um die erforderliche Sprühwirkung der Applikationsdüse 9 zu gewährleisten, da der reine hydrostatische Druck, der von der Lacksäule im Zwischenbehälter 5 verursacht wird, nicht für die Anforderungen an der Beschichtung der Dosenzargen 1a ausreicht. Dabei entspricht der Druck im Zwischenbehälter 5 im Wesentlichen dem Förderdruck, hier also z.B. 4 bar. Aus Vereinfachungsgründen wird in diesem Zusammenhang auf etwaige Druckverluste in der Eingangsleitung, etc. nicht eingegangen. Ein Vorteil dieser Druckverhältnisse liegt darin, dass der Applikationsdruck von der Eingangsseite der Vorrichtung 1 steuerbar gemacht wird, auch wenn z.B. der Druckregler 7 nicht vorhanden ist.

Weiter ist in der Ausgangsleitung 8b ein Ausgangsventil 13 vorgesehen, mittels welchem die Lackzufuhr zur Applikationsdüse 9 ein- oder ausgeschaltet werden kann. Im bestimmungsgemässen Betrieb der erfindungsgemässen Vorrichtung bleibt das Ventil 13 typischerweise geschlossen, bis Dosenzargen 1a zur Beschichtung ankommen, wonach die Lackzufuhr eingeschaltet wird.

Die erfindungsgemässe Vorrichtung umfasst vorzugsweise eine Steuereinheit 11. Die Steuereinheit 11 ist in der Figur mit dem im gestrichelten Rechteck eingeschlossenen Ensemble von Elementen der erfindungsgemässen Vorrichtung 1 verbunden. Sie kann selbstverständlich auch mit weiteren Elementen der erfindungsgemässen Vorrichtung 1 verbunden sein, z.B. mit dem Druckregler 7 oder mit dem Eingangsdruckregler 3b. Die Steuereinheit 11 kann verschiedene der folgenden Aufgaben einzeln oder in Kombination erfüllen:
- Steuerung des ersten Ventils 2a und des zweiten Ventils 3a,
- Überwachung des Nominalfüllstands des Zwischenbehälters 5, insbesondere durch Abfrage des zweiten Füllstandsensors 6b,
- Steuerung des Applikationsdrucks, insbesondere Steuerung des Druckreglers 7, insbesondere Abfrage des Drucksensors 10,
- Steuerung des Auslassventils 5b,
- Steuerung des Entlüftungsventils 5a,
- Steuerung des Ausgangsventils 13,
- Überwachung des Zustands des Filters 4,
- Bereitstellung einer Benutzeroberfläche für Ein- und Ausgaben von Daten, und
- automatische Umschaltung von einem leeren Eingangsbehälter zu einem vollen Eingangsbehälter, sofern die Vorrichtung mehrere Eingangsbehälter 2 mit entsprechender Umschaltungsmöglichkeiten umfasst. Jedoch wird diese Aufgabe normalerweise manuell durchgeführt.

Auch die Ventile 2a, 3a, 5b und der Druckregler 7 können auch manuell gesteuert werden.

Im Folgenden wird ein erfindungsgemässes Betriebsverfahren beschrieben, mittels welchem die erfindungsgemässe Vorrichtung betrieben wird.

Das Verfahren zum unterbruchlosen Betrieb der Vorrichtung umfasst die folgenden, bereits genannten Schritte:
Schritt 1: Befüllen des Zwischenbehälters 5 mit Lack aus dem Eingangsbehälter 2 mittels Druckluft aus der Druckluftquelle 3 mit einem Förderdruck bis zu einem Sollfüllstand. Dieser Schritt kann auch als Vorbereitungsschritt angesehen werden und muss nur einmal am Anfang eines Beschichtungsprozesses ausgeführt werden. Als Bestandteil dieser Phase wird auch der Druckaufbau im Förderstrang des Lacks bis zum Druckregler 7 angenommen. Wenn ein Probelauf vorgesehen ist, kann der Applikationsdruck stromabwärts des Druckreglers 7 während des Besprühens von Testzargen mit dem Druckregler 7 manuell oder automatisch angepasst bzw. eingestellt werden. Anderenfalls kann die Einstellung des Applikationsdrucks mit dem Druckregler 7 einmalig beim Anfahren der erfindungsgemässen Vorrichtung geschehen. Bei diesem ersten Schritt wird das Entlüftungsventil 5a des Zwischenbehälters 5 derart konfiguriert, dass während des Füllvorgangs des Zwischenbehälters 5 mit Beschichtungsflüssigkeit gleichzeitig Luft, welche vom in den Zwischenbehälter 5 einströmendem Lack verdrängt wird, durch das Entlüftungsventil 5a aus dem Zwischenbehälter 5 austreten kann. Dazu kann das Entlüftungsventil 5a mittels Zustand des Füllstandsensors 6b und der Steuereinheit 11 angesteuert werden.
Schritt 2: Starten des Besprühens des Lacks auf die Dosenzargen 1a, insbesondere auf der Aussennaht der Dosenzargen 1a, indem Lack mit dem Applikationsdruck (ab dem Druckregler 7) aus dem Zwischenbehälter 5 zur Applikationsdüse 9 gefördert wird, welche diesen auf die jeweilige Dosenzarge aufsprüht. Dies geschieht indirekt durch den Förderdruck der Druckluftquelle 3. Die Applikationsdüse 9 wird entsprechend so dimensioniert, dass der Beschichtungsstrahl an die Breite des zu beschichtenden Abschnitts angepasst werden kann.

Kontinuierlicher Schritt: Dieser Schritt kann jederzeit, vorzugsweise periodisch in vorbestimmten Zeitintervallen, durchgeführt werden und kann sich daher mit Schritt 1 und/oder 2 überlappen. Dabei wird während des Aufsprühens des Lacks im bestimmungsgemässen Betrieb der Vorrichtung 1 der Sollfüilstand des Lacks im Zwischenbehälter 5 mittels des zweiten Füllstandsensors 6b überwacht.

Schritt 3: Feststellung bei Anwendung des obigen kontinuierlichen Schritts dass der Nominalfüllstand unter dem Sollfüllstand gefallen ist. Dies kann durch Abfrage des zweiten Lacksensors 6b mittels der Steuereinheit 11 geschehen. Diese Feststellung findet mindestens immer dann statt, wenn der Eingangsbehälter 2 leer ist. In diesem Fall sinkt der Lackspiegel im Zwischenbehälter 5, da ausgangsseitig zwar immer noch Lack zur Beschichtung entnommen wird, jedoch eingangsseitig kein Lack mehr in den Zwischenbehälter 5 geliefert wird. Vorzugsweise wird die Feststellung dass der Eingangsbehälter 2 leer ist dann als gültig quittiert, wenn entweder der Lack den Sollfüllstand während einer bestimmten Zeitspanne nicht erreicht oder wenn der Nominalfüllstand um einen bestimmten Faktor unter dem Sollfüllstand gefallen ist. Ist diese Feststellung quittiert worden, so kann vorzugsweise, wie bereits erwähnt, ein akustisches und/oder visuelles Signal ausgegeben werden.

Es ist bevorzugt eine Toleranzschwelle für kleine Schwankungen des Nominalfüllstands des Lacks vorzusehen. Wenn der Nominalfüllstand um den Sollfüllstand herum schwankt, würde bei jedem Unterschreiten des Sollfüllstands angenommen werden, dass der Eingangsbehälter 2 leer sei und somit fälschicherweise die akustische oder optische Benachrichtigung ausgegeben werden. Diese in der Steuereinheit 11 programmierte Toleranzschwelle vermeidet diesen Fall auf die oben beschriebene Weise.

Zusätzlich oder alternativ zu dieser Art der Erkennung dass ein Eingangsbehälter leer ist, kann auch eine Erkennungseinheit vorgesehen sein, mittels welcher Luftblasen in der Eingangsleitung erkannt werden.

Schritt 4: Aufrechterhaltung der Beförderung der Beschichtungsflüssigkeit aus dem Zwischenbehälter 5 zur Applikationsdüse 9, indem Druckluft aus der Druckluftquelle 3 durch die Druckluftleitung 8c in den Zwischenbehälter 5 gefördert wird. Dies geschieht indem das zweite Ventil 3a geöffnet wird. Erst dann wird das erste Ventil 2a geschlossen und der leere Eingangsbehälter 2 abgekoppelt.

Im Schritt 4 wird demgemäss der Förderdruck im Zwischenbehälter 5 aufrechterhalten. Auf diese Weise wird sichergestellt dass an der Applikationsdüse 9, welche während des Austausches des Eingangsbehälters 2 immer noch im Einsatz ist, weiter genügend Druck für das Besprühen anliegt.

Schritt 5: Austauschen des leeren Eingangsbehälters 2 durch mindestens einen neuen Eingangsbehälter 2, während das Lack weiter aus dem Zwischenbehälter 5 an die Applikationsdüse 9 gefördert wird. Sind mehrere Eingangsbehälter 2 angeschlossen, so kann der Austausch derart erfolgen, dass von einem leeren ersten Eingangsbehälter 2 auf einen zweiten Eingangsbehälter 2 geschaltet wird. Dabei wird im Vorfeld der Füllzustand des zweiten Eingangsbehälters 2 überprüft, um sicherzustellen dass er voll ist. Sind alle Eingangsbehälter 2 leer, so werden sie ausgetauscht bzw. neu befüllt.

Schritt 6: Fortsetzung der Versorgung des Zwischenbehälters 5 mit Beschichtungsflüssigkeit aus dem mindestens einen neuen Eingangsbehälter 2. Dies geschieht erst nach Feststellung eines bestimmungsgemässen Anschlusses des neuen Eingangsbehälters 2 an die Eingangsleitung 8a. Dabei wird das Auftragen der Beschichtungsflüssigkeit auf die Dosenzargen 1a währenddessen nicht unterbrochen. Die Versorgung des Zwischenbehälters 5 mit Lack wird wieder aufgenommen, indem das erste Ventil 2a wieder geöffnet wird, nachdem das zweite Ventil 3a geschlossen wurde.

Wie schon erwähnt kann der Applikationsdruck vorzugsweise derart mittels des Druckreglers 7 der Vorrichtung 1 eingestellt werden, dass er um einen vorgeschriebenen Faktor niedriger als der Förderdruck ist. Dieser Faktor wird vorzugsweise im Bereich von 1.5 bis 2 gewählt .

Bevorzugt wird bei Erreichen eines Maximalstands des Lacks im Zwischenbehälter 5 die Beförderung des Lacks aus dem Eingangsbehälter 2 angehalten, bis der Nominalfüllstand wieder unter dem Maximalstand fällt (schliessen des ersten Ventils 2a). Dieser Zustand kann vom ersten Füllstandsensor 6a an die Steuereinheit 11 gemeldet werden. Jedoch kann ein solcher Fall nur auftreten wenn das Entlüftungsventil 5a geöffnet ist. In diesem Fall kann die Luft im Zwischenbehälter 5, die im bestimmungsgemässen Betrieb der Vorrichtung dafür sorgt, dass der Flüssigkeitsstand aufgrund des vorherrschenden Überdrucks nicht über ein bestimmtes Mass steigen kann, entweichen und vom steigenden Nominalfüllstand des Lacks verdrängt werden. Das Entlüftungsventil 5a kann beispielsweise im Betrieb dann geöffnet werden, wenn Luftblasen im in den Zwischenbehälter 5 einströmenden Lack enthalten sind und diese aus dem Zwischenbehälter 5 evakuiert werden müssen. Würde diese überschüssige Luft nicht evakuiert werden, so würde sich im Zwischenbehälter 5 unter Umständen zu viel Luft befinden und der Sollfüllstand des Lacks könnte wegen des vorherrschenden Drucks nicht erreicht werden, was zu vermeiden ist. Daher kann das Ansteigen des Nominalfüllstands dadurch begrenzt werden, dass das Entlüftungsventil 5a geschlossen wird. Alternativ oder zusätzlich kann Druckluft aus der Druckluftquelle 3 durch die Druckluftleitung 8c in den Zwischenbehälter 5 gefördert werden. Ferner kann eine maximal zulässige Dauer dieses Zustands der Überschreitung des Maximalfüllstands definiert werden, nach welcher die Vorrichtung abgeschaltet wird. Fällt der Nominalfüllstand wieder unter dem Maximalfüllstand während dieser Zeit, so kann die Lackbeförderung aus dem Eingangsbehälter 2 wieder aufgenommen werden. In diesem Zusammenhang wird angemerkt, dass der Maximalzustand normalerweise nicht überschritten werden kann, wenn das Entlüftungsventil 5a geschlossen ist, denn aufgrund des Überdrucks im Versorgungsstrang bis zum Druckregler 7 entsteht ein "natürliches" Gleichgewicht. Das heisst dass ab einem bestimmten Pegel kein Lack mehr in den Zwischenbehälter fliessen kann.

Vorzugsweise wird bei Unterschreiten eines Minimalfüllstands des Lacks im Zwischenbehälter 5 die Vorrichtung abgeschaltet. Optional kann auch in diesem Fall eine Zeitdauer definiert werden, nach der die Abschaltung durchgeführt wird.

Die vorliegende Erfindung ermöglicht durch die Zwischenschaltung des Zwischenbehälters in den Förderstrang des Lacks bei einer Vorrichtung zur Beschichtung von Dosenzargen dass kein Unterbruch der Beschichtung beim Austausch des Eingangsbehälters stattfindet und somit die Beschichtung der Dosenzargen, effizienter durchgeführt werden kann. Entsprechend erlaubt das erfindungsgemässe Verfahren eine kontinuierliche Beschichtung der Dosenzargen, ohne jedes Mal wenn ein Eingangsbehälter ausgetauscht werden muss die Produktion zu unterbrechen. Dadurch werden also Kosten gespart und die Produktion effizienter gestaltet.

Während in der vorliegenden Anmeldung bevorzugte Ausführungen der Erfindung beschrieben sind, ist klar darauf hinzuweisen, dass die Erfindung nicht auf diese beschränkt ist und in auch anderer Weise innerhalb des Umfangs der folgenden Ansprüche ausgeführt werden kann. Insbesondere sind Begriffe wie "vorteilhaft" und "vorzugsweise" lediglich mit beispielhaften Ausführungsformen verknüpft und haben keine einschränkende Wirkung auf den Umfang der Erfindung.

## Patentansprüche

1. Vorrichtung (1) zur unterbruchlosen Beschichtung von Dosenzargen mit einer Beschichtungsflüssigkeit, umfassend
- mindestens einen Eingangsbehälter (2) für die Bereitstellung der aufzutragenden Beschichtungsflüssigkeit,
- mindestens eine Druckluftquelle (3) für Druckluftzufuhr, welche derart ausgestaltet ist, dass sie Druckluft mit einem Förderdruck in den Eingangsbehälter (2) fördert, um Beschichtungsflüssigkeit aus dem Eingangsbehälter (2) durch eine Eingangsleitung (8a) zu transportieren,
mindestens eine Applikationsdüse (9) zum Auftragen, insbesondere Aufsprühen, der Beschichtungsflüssigkeit mit einem Applikationsdruck auf die Dosenzarge,
wobei ein Zwischenbehälter (5) vorgesehen ist, der eingangsseitig mittels der Eingangsleitung (8a) mit dem Eingangsbehälter (2) verbunden ist und ausgangsseitig mittels einer Ausgangsleitung (8b) mit der Applikationsdüse (9) verbunden ist,
**dadurch gekennzeichnet, dass** die Vorrichtung weiter eine Steuereinheit (11) zur Steuerung des Förderdrucks und Überwachung eines Nominalfüllstands des Zwischenbehälters (5) und zur Steuerung des Applikationsdrucks umfasst.

2. Vorrichtung nach Anspruch 1, wobei die Druckluftquelle (3) mittels einer Druckluftleitung (8c) mit dem Zwischenbehälter (5) verbunden ist.

3. Vorrichtung nach Anspruch 1 oder 2, wobei in der Ausgangsleitung (8b) ein Druckregler (7) zur Regulierung des Applikationsdrucks für das Auftragen der Beschichtungsflüssigkeit mittels der Applikationsdüse (9) vorgesehen ist.

4. Vorrichtung nach einem der vorangehenden Ansprüche, wobei mindestens ein Füllstandsensor (6a, 6b, 6c) zur Detektion eines Füllstands der Beschichtungsflüssigkeit am Zwischenbehälter (5) vorgesehen ist, insbesondere wobei drei Füllstandsensoren (6a, 6b, 6c) vorgesehen sind, wobei ein erster Füllstandsensor (6a) zur Detektion eines Maximalstands der Beschichtungsflüssigkeit im Zwischenbehälter (5) vorgesehen ist, ein zweiter Füllstandsensor (6b) zur Detektion eines Sollfüllstands der Beschichtungsflüssigkeit im Zwischenbehälter (5) vorgesehen ist und ein dritter Füllstandsensor (6c) zur Detektion eines Minimalfüllstands der Beschichtungsflüssigkeit im Zwischenbehälter (5) vorgesehen ist.

5. Vorrichtung nach Anspruch 4, wobei eine Messsäule ausserhalb des Zwischenbehälters (5) vorgesehen ist, welche mit dem Zwischenbehälter (5) in flüssigkeitstransportierender Weise verbunden ist und an oder in der der mindestens eine Füllstandsensor (6a, 6b, 6c) angeordnet ist.

6. Vorrichtung nach einem der vorangehenden Ansprüche, wobei der Zwischenbehälter (5) ein Druckbehälter ist, wobei an der Oberseite des Zwischenbehälters (5) ein Entlüftungsventil (5a) und an der Unterseite des Zwischenbehälters ein Auslassventil (5b) vorgesehen ist.

7. Vorrichtung nach einem der vorangehenden Ansprüche, wobei die Druckluftquelle (3) derart ausgestaltet ist, dass sie während eines bestimmungsgemässen Betriebs der Vorrichtung (1) einen im Wesentlichen konstanten Förderdruck aufrechterhält, welcher Förderdruck gleich dem Applikationsdruck oder höher als der Applikationsdruck ist.

8. Vorrichtung nach einem der vorangehenden Ansprüche, wobei der Eingangsbehälter (2) ein erstes Ventil (2a) und die Druckluftquelle (3) ein zweites Ventil (3a) aufweisen, welche Ventile (2a; 3a) zu einer Regulierung der aus dem Eingangsbehälter (2) bzw. aus der Druckluftquelle (3) jeweils austretenden Fluidmenge zwischen einem offenen Zustand und einem geschlossenen Zustand schaltbar sind.

9. Vorrichtung nach einem der vorangehenden Ansprüche, wobei die Ausgangsleitung (8b) am Boden des Zwischentanks (5) mit demselben verbunden ist.

10. Verfahren zum unterbruchlosen Betrieb einer Vorrichtung nach einem der vorangehenden Ansprüche, wobei
- in einem ersten Schritt der Zwischenbehälter (5) aus dem Eingangsbehälter (2) mittels Druckluft aus der Druckluftquelle (3) mit einem Förderdruck bis zu einem Sollfüllstand mit Beschichtungsflüssigkeit gefüllt wird, wobei ein Entlüftungsventil (5a) des Zwischenbehälters (5) derart konfiguriert wird, dass während des Füllvorgangs des Zwischenbehälters (5) mit Beschichtungsflüssigkeit gleichzeitig Luft durch das Entlüftungsventil (5a) aus dem Zwischenbehälter (5) austreten kann,
- in einem zweiten Schritt das Auftragen der Beschichtungsflüssigkeit auf die Dosenzargen gestartet wird, indem Beschichtungsflüssigkeit aus dem Zwischenbehälter (5) zur Applikationsdüse (9) gefördert und von dieser auf die jeweilige Dosenzarge aufgetragen wird,
- wobei während des Auftragens, insbesondere Aufsprühens, der Beschichtungsflüssigkeit im bestimmungsgemässen Betrieb der Vorrichtung (1) in einem kontinuierlichen Schritt ein Sollfüllstand der Beschichtungsflüssigkeit im Zwischenbehälter (5) mittels mindestens eines Füllstandsensors (6b) überwacht wird,
wobei, sobald mittels des mindestens einen Füllstandsensors (6b) in einem dritten Schritt festgestellt wird, dass der Nominalfüllstand unter dem Sollfüllstand fällt und somit der Eingangsbehälter (2) leer ist,
- zunächst in einem vierten Schritt die Beförderung der Beschichtungsflüssigkeit aus dem Zwischenbehälter (5) zur Applikationsdüse (9) aufrechterhalten wird, indem Druckluft aus der Druckluftquelle (3) durch eine Druckluftleitung (8c) in den Zwischenbehälter (5) gefördert wird,
- anschliessend in einem fünften Schritt der leere Eingangsbehälter (2) durch mindestens einen neuen Eingangsbehälter (2) ausgetauscht wird, während die Beschichtungsflüssigkeit weiter aus dem Zwischenbehälter (5) an die Applikationsdüse (9) gefördert wird, und
- in einem sechsten Schritt die Versorgung des Zwischenbehälters (5) mit Beschichtungsflüssigkeit aus dem mindestens einen neuen Eingangsbehälter (2) erst nach Feststellung eines bestimmungsgemässen Anschlusses des neuen Eingangsbehälters (2) an die Eingangsleitung (8a) fortgesetzt wird, wobei das Auftragen der Beschichtungsflüssigkeit auf die Dosenzargen währenddessen nicht unterbrochen wird.

11. Verfahren nach Anspruch 10, wobei der Applikationsdruck derart mittels eines Druckreglers (7) der Vorrichtung (1) eingestellt wird, dass er um einen vorgeschriebenen Faktor niedriger als der Förderdruck ist.

12. Verfahren nach einem der Ansprüche 10 bis 11, wobei bei Erreichen eines Maximalfüllstands der Beschichtungsflüssigkeit im Zwischenbehälter (5) die Beförderung der Beschichtungsflüssigkeit aus dem Eingangsbehälter (2) angehalten wird, bis der Nominalfüllstand wieder unter dem Maximalfüllstand fällt, und/oder das Entlüftungsventil (5a) geschlossenen wird und/oder Druckluft aus der Druckluftquelle (3) durch die Druckluftleitung (8c) in den Zwischenbehälter (5) gefördert wird.

13. Verfahren nach einem der Ansprüche 10 bis 12, wobei bei Unterschreiten eines Minimalfüllstands der Beschichtungsflüssigkeit im Zwischenbehälter (5) die Vorrichtung (1) angehalten wird.

14. Verfahren nach einem der Ansprüche 10 bis 13, wobei nach dem dritten Schritt, mittels der Steuereinheit (11) eine Abfrage ausgegeben wird, ob der Eingangsbehälter (2) tatsächlich leer ist und nur in diesem Fall zum vierten Schritt übergegangen wird, wobei anderenfalls der zweite Schritt weiter ausgeführt wird.

## Claims

1. Device (1) for interruption-free coating of can bodies with a coating liquid, comprising
- at least an inlet container (2) for providing the coating liquid to be applied,
- at least a pressurized air source (3) for supplying pressurized air, which is adapted to transport pressurized air with a transport pressure into the inlet container (2) in order to transport coating liquid out of the inlet container (2) through an inlet pipe (8a),
- at least an application nozzle (9) for applying, particularly spraying, the coating liquid with an application pressure onto the container body,
wherein an intermediary container (5) is provided, which is connected on the inlet side to the inlet container (2) by means of the inlet pipe (8a) and which is connected on the outlet side to the application nozzle (9) by means of an outlet pipe (8b),
**characterized in that** the device further comprises a control unit (11) for controlling the transport pressure and monitoring a nominal filling level of the intermediary container (5) and for controlling the application pressure.

2. Device according to claim 1, wherein the pressurized air source (3) is connected to the intermediary container (5) by means of a pressurized air pipe (8c).

3. Device according to claim 1 or 2, wherein a pressure regulator (7) for regulating the application pressure for applying the coating liquid by means of the application nozzle (9) is provided in the outlet pipe (8b) .

4. Device according to one of the preceding claims, wherein at least a filling level sensor (6a, 6b, 6c) for detecting a filling level of the coating liquid is provided at the intermediary container (5), particularly wherein three filling level sensors (6a, 6b, 6c) are provided, wherein a first filling level sensor (6a) is provided in the intermediary container (5) for detecting a maximum filling level of the coating liquid, a second filling level sensor (6b) is provided in the intermediary container (5) for detecting a target filling level of the coating liquid and a third filling level sensor (6c) is provided for detecting a minimum filling level of the coating liquid in the intermediary container (5) .

5. Device according to claim 4, wherein a gauging cylinder is provided outside the intermediary container (5), which is connected to the intermediary container (5) in a liquid transporting way and at which or inside which the at least one filling level sensor (6a, 6b, 6c) is arranged.

6. Device according to one of the preceding claims, wherein the intermediary container (5) is a pressure tank, wherein an aeration valve (5a) is provided at the upper side of the intermediary container (5) and an outlet valve (5b) is provided at the bottom side of the intermediary container.

7. Device according to one of the preceding claims, wherein the pressurized air source (3) is adapted to maintain a substantially constant transport pressure during an operation as intended of the device (1), which transport pressure is equal to the application pressure or is higher than the application pressure.

8. Device according to one of the preceding claims, wherein the inlet container (2) has a first valve (2a) and the pressurized air source (3) has a second valve (3a), which valves (2a; 3a) are switchable between an opened state and a closed state for regulating the fluid quantity exiting the inlet container (2) or the pressurized air source (3), respectively.

9. Device according to one of the preceding claims, wherein the outlet pipe (8b) is connected to the intermediary container (5) at the bottom of the same.

10. Method for an interruption-free operation of a device according to one of the preceding claims, wherein
- in a first step the intermediary container (5) is filled up to a target filling level with coating liquid out of the inlet container (2) by means of pressurized air from the pressurized air source (3) with a transport pressure, wherein an aeration valve (5a) of the intermediary container (5) is configured in such a way that during the filling process of the intermediary container (5) with coating liquid air can simultaneously escape from the intermediary container (5) through the aeration valve (5a),
- in a second step the application of the coating liquid on the can bodies is initiated by transporting coating liquid out of the intermediary container (5) to the application nozzle (9) and applying it onto the respective can body by the latter,
- wherein in operation as intended of the device (1) in a continuous step a target filling level of the coating liquid in the intermediary container (5) is monitored by at least one filling level sensor (6b) during the application, particularly spraying, of the coating liquid,
wherein, as soon as in a third step it is determined by means of the at least one filling level sensor (6b) that the nominal filling level falls below the target filling level and thus the inlet container (2) is empty,
- firstly in a fourth step the transport of the coating liquid out of the intermediary container (5) to the application nozzle (9) is maintained by transporting air from the pressurized air source (3) through a pressurized air pipe (8c) into the intermediary container (5),
- subsequently in a fifth step the empty inlet container (2) is replaced by at least a new inlet container (2), while the coating liquid is still transported to the application nozzle (9) out of the intermediary container (5), and
- in a sixth step the supply of the intermediary container (5) with coating liquid out of the at least one new inlet container (2) is continued only after determining that the new inlet container (2) is connected to the inlet pipe (8a) as intended, wherein the application of the coating liquid onto the can bodies is not interrupted during this time.

11. Method according to claim 10, wherein the application pressure is adjusted by means of a pressure regulator (7) of the device (1) in such a way that it is lower than the transport pressure by a prescribed factor.

12. Method according to one of the claims 10 to 11, wherein the transport of the coating liquid from the inlet container (2) is halted when a maximum filling level of the coating liquid in the intermediary container (5) is reached, until the nominal filling level falls again below the maximum filling level, and/or the aeration valve (5a) is closed and/or pressurized air is transported from the pressurized air source (3) through the pressurized air pipe (8c) into the intermediary container (5).

13. Method according to one of the claims 10 to 12, wherein the device (1) is stopped when the filling level falls below a minimum filling level of the coating liquid in the intermediary container (5).

14. Method according to one of the claims 10 to 13, wherein after the third step a query is issued by the control unit (11), if the inlet container (2) is really empty, and only in this case the fourth step is initiated, wherein otherwise the second step is continued.

## Revendications

1. Dispositif (1) pour le revêtement continu de corps de boîtes avec un liquide de revêtement, comprenant
- au moins un récipient d'entrée (2) pour fournir le liquide de revêtement à appliquer,
- au moins une source d'air comprimé (3) pour fournir de l'air comprimé, qui est conçue pour fournir de l'air comprimé à une pression de distribution dans le récipient d'entrée (2) afin de transporter du liquide de revêtement depuis le récipient d'entrée (2) à travers une conduite d'entrée (8a),
au moins une buse d'application (9) pour appliquer, en particulier par pulvérisation, le liquide de revêtement avec une pression d'application sur le corps de boîte,
dans lequel il est prévu un récipient intermédiaire (5) qui est relié du côté de l'entrée par la conduite d'entrée (8a) au récipient d'entrée (2) et qui est relié du côté de la sortie par une conduite de sortie (8b) à la buse d'application (9),
**caractérisé en ce que** le dispositif comprend en outre une unité de commande (11) pour commander la pression de distribution et surveiller un niveau de remplissage nominal du récipient intermédiaire (5) et pour commander la pression d'application.

2. Dispositif selon la revendication 1, dans lequel la source d'air comprimé (3) est reliée au récipient intermédiaire (5) au moyen d'une conduite d'air comprimé (8c).

3. Dispositif selon la revendication 1 ou 2, dans lequel un régulateur de pression (7) pour réguler la pression d'application pour l'application du liquide de revêtement au moyen de la buse d'application (9) est prévu dans la conduite de sortie (8b).

4. Dispositif selon l'une des revendications précédentes, dans lequel au moins un capteur de niveau de remplissage (6a, 6b, 6c) est prévu au récipient intermédiaire (5) pour détecter un niveau du liquide de revêtement, en particulier dans lequel trois capteurs de niveau de remplissage (6a, 6b, 6c) sont prévus, dans lequel un premier capteur de niveau de remplissage (6a) est prévu pour détecter un niveau maximal du liquide de revêtement dans le récipient intermédiaire (5), un deuxième capteur de niveau de remplissage (6b) est prévu pour détecter un niveau souhaité du liquide de revêtement dans le récipient intermédiaire (5), et un troisième capteur de niveau de remplissage (6c) est prévu pour détecter un niveau minimum du liquide de revêtement dans le récipient intermédiaire (5).

5. Dispositif selon la revendication 4, dans lequel une colonne de mesure est prévue à l'extérieur du récipient intermédiaire (5), qui est reliée au récipient intermédiaire (5) de manière à transporter le liquide et sur ou dans laquelle est disposé le au moins un capteur de niveau de remplissage (6a, 6b, 6c).

6. Dispositif selon l'une des revendications précédentes, dans lequel le récipient intermédiaire (5) est un récipient sous pression, dans lequel une soupape d'évent (5a) est prévue sur le côté supérieur du récipient intermédiaire (5) et une soupape de sortie (5b) est prévue sur le côté inférieur du récipient intermédiaire.

7. Dispositif selon l'une des revendications précédentes, dans lequel la source d'air comprimé (3) est conçue de telle sorte qu'elle maintient une pression de distribution sensiblement constante pendant le fonctionnement prévu du dispositif (1), laquelle pression de distribution est égale à la pression d'application ou supérieure à la pression d'application.

8. Dispositif selon l'une des revendications précédentes, dans lequel le récipient d'entrée (2) comprend une première vanne (2a) et la source d'air comprimé (3) comprend une seconde vanne (3a), lesquelles vannes (2a; 3a) sont commutables entre un état ouvert et un état fermé pour réguler la quantité de fluide sortant du récipient d'entrée (2) et de la source d'air comprimé (3), respectivement.

9. Dispositif selon l'une des revendications précédentes, dans lequel la conduite de sortie (8b) est relié au récipient intermédiaire (5) au niveau de son fond.

10. Procédé pour le fonctionnement continu d'un dispositif selon l'une des revendications précédentes, dans lequel
- dans une première étape, le récipient intermédiaire (5) est rempli de liquide de revêtement à partir du récipient d'entrée (2) au moyen d'air comprimé provenant de la source d'air comprimé (3) à une pression de refoulement jusqu'à un niveau de remplissage souhaité, une soupape d'aération (5a) du récipient intermédiaire (5) étant configurée de telle sorte que, pendant l'opération de remplissage du récipient intermédiaire (5) avec le liquide de revêtement, de l'air peut simultanément s'échapper du récipient intermédiaire (5) à travers la soupape d'aération (5a),
- dans une deuxième étape, l'application du liquide de revêtement sur les corps de boîte est lancée en transportant du liquide de revêtement du récipient intermédiaire (5) à la buse d'application (9) et en l'appliquant à partir de cette dernière sur le corps de boîte respectif,
- dans lequel pendant l'application, en particulier la pulvérisation, du liquide de revêtement dans le fonctionnement prédéterminé du dispositif (1) dans une étape continue, un niveau de remplissage souhaité du liquide de revêtement dans le récipient intermédiaire (5) est surveillé au moyen d'au moins un capteur de niveau de remplissage (6b),
dans lequel, dès qu'il est déterminé au moyen du au moins un capteur de niveau de remplissage (6b) dans une troisième étape que le niveau de remplissage nominal tombe en dessous du niveau de remplissage souhaité et que le récipient d'entrée (2) est donc vide
- tout d'abord, dans une quatrième étape, la distribution du liquide de revêtement depuis le récipient intermédiaire (5) jusqu'à la buse d'application (9) est maintenue en délivrant de l'air comprimé depuis la source d'air comprimé (3) à travers une conduite d'air comprimé (8c) dans le récipient intermédiaire (5),
- ensuite, dans une cinquième étape, le récipient d'entrée vide (2) est remplacé par au moins un nouveau récipient d'entrée (2) tandis que le liquide de revêtement continue d'être transporté du récipient intermédiaire (5) à la buse d'application (9), et
- dans une sixième étape, l'alimentation du récipient intermédiaire (5) en liquide de revêtement à partir du au moins un nouveau récipient d'entrée (2) n'est pas poursuivie jusqu'à ce qu'il ait été établi que le nouveau récipient d'entrée (2) est raccordé à la conduite d'entrée (8a) conformément à l'usage prévu, l'application du liquide de revêtement sur les corps de boîte n'étant pas interrompue entre-temps.

11. Procédé selon la revendication 10, dans lequel la pression d'application est ajustée au moyen d'un régulateur de pression (7) du dispositif (1) de telle sorte qu'elle soit inférieure à la pression de refoulement d'un facteur prescrit.

12. Procédé selon l'une des revendications 10 à 11, dans lequel, lorsqu'un niveau de remplissage maximal du liquide de revêtement dans le récipient intermédiaire (5) est atteint, le transport du liquide de revêtement depuis le récipient d'entrée (2) est arrêté jusqu'à ce que le niveau de remplissage nominal redescende en dessous du niveau de remplissage maximal, et/ou la vanne d'aération (5a) est fermée et/ou de l'air comprimé est transporté depuis la source d'air comprimé (3) par la conduite d'air comprimé (8c) dans le récipient intermédiaire (5).

13. Procédé selon l'une des revendications 10 à 12, dans lequel le dispositif (1) est arrêté lorsque le niveau du liquide de revêtement dans le récipient intermédiaire (5) descend en dessous d'un niveau minimal.

14. Procédé selon l'une des revendications 10 à 13, dans lequel, après la troisième étape, une interrogation est émise au moyen de l'unité de commande (11) pour savoir si le récipient d'entrée (2) est effectivement vide et ce n'est que dans ce cas qu'un passage à la quatrième étape est effectué, sinon la deuxième étape continue à être exécutée.
